# EUROPÄISCHE PATENTSCHRIFT

(11) **EP 0 265 870 B1**
(45) Veröffentlichungstag und Bekanntmachung des Hinweises auf die Patenterteilung: **03.10.1990**
(21) Anmeldenummer: 87115588.3
(22) Anmeldetag: 23.10.1987
(51) Int. Cl.: B65H 3/42, F16H 35/02

(54) **Rotierender Anleger für Zuschnitte**
Rotary feeding device for blanks
Dispositif de marge rotatif pour découpes

(30) Priorität: 31.10.1986 DE 3637182
(43) Veröffentlichungstag der Anmeldung: 04.05.1988
(73) Patentinhaber: 4P Nicolaus Kempten GmbH, D-87437 Kempten (DE); Fischer, Wilhelm, D-8968 Durach (DE)
(72) Erfinder: Fischer Wilhelm, 8968 Durach (DE)
(74) Vertreter: Hutzelmann, Gerhard

(56) Entgegenhaltungen:
- US-A- 2 568 604
- US-A- 3 416 786
- G. VANDER HAEGHEN: Les mouvements mécaniques", 2. Auflage, Seite 126, Editions Techniques Bieleveld, Brüssel, BE

## Beschreibung

Die Erfindung bezieht sich auf einen rotierenden Anleger für das Vereinzeln von Zuschnitten aus einem Zuschnitt-Stapel, bei dem eine Reihe von Saugköpfen im Zuge einer Rotationsbewegung gegen den jeweils vorderen Zuschnitt des Stapels angestellt und im weiteren Verlauf der Rotationsbewegung bis zu einem Förderer zum Abtransport des Zuschnittes bewegt wird, wobei die Saugköpfe über eine Welle an einem Rotor drehbar gelagert und mit einem Zahnrad verbunden sind, das mit einem Zwischenrad im Eingriff steht, welches mit einem ortsfesten Zahnrad kämmt, und wobei der Rotor aus wenigstens zwei im Abstand voneinander angeordneten Rotorscheiben besteht, zwischen denen sich die Wellen erstrecken.

Unter Zuschnitten werden Blätter, Kartonagen oder dergleichen verstanden, die im weiteren Verlauf bearbeitet, verformt oder in sonstiger Weise behandelt werden. Ein spezielles Anwendungsgebiet solcher Anleger ist in der Verpackungsindustrie zu sehen. Hierbei werden Zuschnitte zu Faltschachteln geformt, mit einer Ware gefüllt und anschließend verschlossen.

Aus der US-A 3 416 786 ist ein rotierender Anleger bekannt, dessen Transportgeschwindigkeit durch die Geschwindigkeit festgelegt ist, mit der jeweils ein Bogen durch einen Sauger abgezogen werden kann.

Darüber hinaus ist aus der US-A 2 568 604 ein rotierender Anleger bekannt, bei dem die Rotationsbewegung mittels eines Verzögerungsgetriebes während der Übernahme eines Zuschnittes verzögert ist. Die dort vorgesehenen Saugköpfe sind an Schwenkhebeln gelagert, nehmen jeweils einen Bogen von einem Stapel ab und übergeben diesen an den eigentlichen rotierenden Anleger. Da hier eine doppelte Übergabe vorliegt, ist die Einrichtung verhältnismäßig langsam und störanfällig.

Hiervon ausgehend liegt der Erfindung die Aufgabe zugrunde, einen rotierenden Anleger vorzuschlagen, dessen Transportleistung ohne Beeinträchtigung der Zuverlässigkeit erheblich höher liegt.

Diese Aufgabe wird erfindungsgemäß dadurch gelöst, daß ein ständig miteinander im Eingriff stehendes Zahnradpaar vorgesehen ist, dessen antreibendes Zahnrad exzentrisch gelagert und dessen abtreibendes Zahnrad an einer Schwinge gelagert ist, wobei das abtreibende Zahnrad mit einem in der Achse der Schwinge gelagerten Abtriebsrad kämmt und die Schwinge einer den dauernden Zahneingriff des Zahnradpaares erzwingenden Kraft ausgesetzt ist.

Damit hat der Anleger lediglich im Moment der Abnahme eines Bogens vom Stapel eine verhältnismäßig geringe Geschwindigkeit, die dann zum Transport und dem folgenden Anlegen erheblich gesteigert wird.

Bei einer vorteilhaften Ausgestaltung der Erfindung ist vorgesehen, daß ein an der Schwinge gelagertes Gleitteil, z.B. eine Kurvenrolle, in einer Kurvenbahn einer Kurvenscheibe geführt ist, die drehfest mit dem antreibenden Rad des Zahnradpaares verbunden ist.

Damit ist eine sichere Zwangsführung geschaffen, die den ständigen Zahneingriff des Zahnradpaares gewährleistet.

Ebenfalls sehr vorteilhaft ist es, wenn erfindungsgemäß an der Vorderseite des Zuschnitt=Stapels stangenförmige Widerlager für die Abstützung des jeweils vordersten Zuschnittes hin- und herbewegbar geführt sind, wobei die Widerlager derart steuerbar sind, daß sie beim Ansaugen des vordersten Zuschnittes nahe der Ansaugstelle und beim Abziehen dieses Zuschnittes in einer davon entfernten unteren Stellung stehen können.

Mit einem derart ausgebildeten Widerlager wird einerseits ein sehr guter Halt der Bogen im Stapel gewährleistet und andererseits sichergestellt, daß die einzelnen Bogen von den Saugköpfen leicht aus dem Stapel abgezogen werden können.

Eine weitere vorteilhafte Ausgestaltung liegt erfindungsgemäß darin, daß an jeder Reihe von Saugköpfen eine Saugleitung angeschlossen ist, die über eine Rotorscheibe gegen die Stirnfläche einer ortsfesten Scheibe geführt ist, die im Reibschluß mit der Rotorscheibe steht, wobei in der ortsfesten Scheibe längs einer Kreisbahn sich erstreckende begrenzte Kanäle im Bewegungsbereich der Ansaugöffnung der Saugleitung angeordnet sind, von denen mindestens ein Kanal mit einer Unterdruckquelle und ein anderer Kanal mit der Umluft in Verbindung steht.

Bewegt sich die Rotorscheibe mit der Ansaugöffnung längs eines Kanals, der an eine Unterdruckquelle angeschlossen ist, dann erhält der einzelne Saugkopf einen Unterdruck, der zum Ansaugen des jeweils vordersten Zuschnittes führt. Gelangt jedoch die Ansaugöffnung in den Bereich des Kanals, der mit der Umluft in Verbindung steht, dann wird der in der Saugleitung befindliche Unterdruck sofort abgebaut, was zur Folge hat, daß der angesaugte Zuschnitt sofort auf den Förderer abgelegt wird.

Einzelheiten der Erfindung ergeben sich aus der Zeichnung. In ihr ist die Erfindung schematisch und beispielsweise dar gestellt. Es zeigen:
Fig. 1 eine schematische Seitena nsicht eines Anlegers mit rotierenden Saugköpfen,
Fig. 2-4 Seitenansichten der Saugköpfe in vergrößerter Darstellung und in verschiedenen Ansaugstellungen,
Fig. 5 eine Seitenansicht eines Verzögerungsgetriebes und
Fig. 6+7 Querschnitt und Vorderansicht einer Anordnung zum gesteuerten Ansaugen und Abgeben von Zuschnitten.

Im Ausführungsbeispiel der Fig. 1 ist ein Zuschnittstapel (2) dargestellt, der so angeordnet ist, daß der jeweils vordere Zuschnitt (5) vom Stapel (2) vereinzelt und auf einen Förderer (17) abgelegt werden soll. Der einzelne Zuschnitt (1) des Zuschnittstapels (2) sitzt auf einer Halterung (3) auf und ist an seinem oberen Rand von einem Anschlag (4) gehalten. Es ist daher erforderlich, daß der jeweils vordere Zuschnitt (5) beim Absaugen mit seinem oberen Rand diesen Anschlag (4) passieren muß.

Zu diesem Zweck ist in Fig. 1 ein rotierender Anleger (6) schematisch dargestellt, der mindestens eine, vorzugsweise mehrere Reihen von Saugköpfen (7) aufweist. Diese Saugköpfe (7) sind an einer Welle (8) befestigt, welche an einem Rotor (12) drehbar gelagert ist. Auf der einzelnen Welle (8) sitzt ein Zahnrad (9), welches über ein Zwischenrad (10) an einem ortsfesten Zahnrad (11) kämmt, das auf der Rotorachse (13) des Rotors (12) befestigt ist. Indem der Rotor (12) um die Rotorachse (13) mit Hilfe eines besonderen, später dargestellten Getriebes gedreht wird, erfolgt über die Abwälzung der Zahnräder (9,10) am ortsfesten Zahnrad (11) eine Eigendrehbewegung des einzelnen Saugkopfes (7), deren Sinn in den Figuren 2 bis 4 dargestellt ist.

Im Beispiel der Fig. 2 gelangt der vordere Rand des einzelnen Saugkopfes (7) mit einer Kante an die Oberfläche des vorderen Zuschnittes (5). Wie die Fig. 1 zeigt, tangiert die Rotationskurve (14) der Saugköpfe (7) keineswegs die Oberfläche des vorderen Zuschnittes (5), sondern durchdringt die Ebene dieser Oberfläche, was im Beispiel der Fig. 1 mit dem Durchdringungsbereich (15) angedeutet ist. Dies hat zur Folge, daß bei der fortschreitenden Drehbewegung des Saugkopfes (7) aus der Stellung der Fig. 2 in die Stellung der Fig. 3 bis in die Stellung der Fig. 4 einerseits eine Kompression des Saugkopfes (7) erfolgt, der zu diesem Zweck an seiner Stirnseite eine blasebalgartige Ausführung besitzt. Im Beispiel der Fig. 3 ist die Kompression des einzelnen Saugkopfes (7) maximal, wonach sich die Kompression wieder entspannt.

Während dieser Phase (15) (vgl. Fig. 1) wird die Drehbewegung des Rotors (12) verzögert, was zur Folge hat, daß mehr Zeit für das Ansaugen des jeweils vorderen Zuschnittes (5) vorhanden ist.

In der gleichen Phase erfolgt eine Verschiebung des Widerlagers (18) längs des Zuschnittstapels (2). Beim Ausführungsbeispiel besteht das einzelne Widerlager (18) aus zwei Stangen, die sich quer zum Zuschnittstapel (2) erstrecken Zund an einer Führungsstange (19) angeordnet sind, die parallel zum Stapel (2) oszillierend bewegbar ist.

Die einzelnen Phasen der Bewegung sind in den Fig. 2-4 in vergrößerter Darstellung gezeigt. Im Beispiel der Fig. 2 gelangt der vordere Rand des einzelnen Saugkopfes (7) gegen den vorderen Zuschnitt (5), womit der Beginn der Saugströmung in Gang gesetzt wird. Beim Beispiel der Fig. 3 hat der einzelne Saugkörper (7) (bzw. die Saugkörper-Reihe (7)) den Zuschnittstapel (2) geringfügig vom Anschlag (4) distanziert, wobei die Saugkraft im einzelnen Saugkopf (7) voll wirksam ist. In dieser Phase befindet sich das einzelne Widerlager (18) in der Nähe des einzelnen Saugkopfes (7) und führt somit dazu, daß die Absaugung des vorderen Zuschnittes (5) um die Lage des Widerlagers (18) erfolgen muß, was einen geringen Biegeradius verursacht. Dadurch wird ermöglicht, daß der obere Rand des vorderen Zuschnittes (5) den ortsfesten Anschlag (4) leicht passieren kann.

In der folgenden Phase nimmt der einzelne Saugkopf (7) den abgesogenen vorderen Zuschnitt (5) mit sich, während das Widerlager (18) wieder in die Ausgangsstellung zurückkehren kann.

Die Erfindung zeigt also eine Möglichkeit auf, den jeweils vorderen Zuschnitt eines Zuschnittstapels im Zuge einer verzögerten Drehbewegung zu erfassen, anzusaugen und abzunehmen, ohne daß die Drehbewegung stillgesetzt werden muß.

Die Fig. 5 zeigt ein Getriebe, welches diese Bedingung zu erfüllen gestattet. Dieses Getriebe besitzt jedoch einen unanhängigen Erfindungsgedanken und läßt sich infolgedessen für andere, vergleichbare Fälle einsetzen.

Das Getriebe der Fig. 5 geht zunächst von einem Zahnradpaar (20) aus, welches aus einem antreibenden Zahnrad (21) und einem abtreibenden Zahnrad (22) besteht. Das antreibende ben, und zwar über ein Antriebsrad (24), welches auf einer exzentrischen Antriebsachse (25) angeordnet ist.

Das mit dem antreibenden Zahnrad (21) ständig kämmende abtreibende Zahnrad (22) ist in einer Schwinge (26) gelagert, die um das Schwingenlager (27) drehbar ist. Die Exzentrizität des antreibenden Zahnrades (21) zur Antriebsachse (25) führt somit zu einer Schwenkbewegung der Schwinge (26). Damit die Zahnräder (21,22) des Zahnradpaares (20) ständig im Eingriff miteinander bleiben, ist eine Gegenkraft erforderlich, welche über die Schwinge (26) auf den Zahneingriff der Zahnräder (21,22) einwirkt. Dies kann eine Feder sein.

Im Beispiel der Fig. 5 wird jedoch eine andere vorteilhafte Ausführungsform gezeigt, wonach an der Schwinge (26) ein Gleitteil (30), beispielsweise eine Kurvenrolle, angeordnet ist, die in eine Kurvenbahn (31) einer Kurvenscheibe (32) eingreift. Diese Kurvenscheibe (32) ist mit dem antreibenden Zahnrad (21) drehschlüssig verbunden und damit um die exzentrische Antriebsachse (25) gelagert.

Das abtreibende Zahnrad (22) des Zahnradpaares (20) kämmt mit einem Abtriebsrad (28), das um die Schwingenachse (27) gelagert ist und mit einem Abtrieb (29) verbunden ist.

Die Rotation des antreibenden Zahnrades (21) um die exzentrische Antriebsachse (25) führte zu einer exzentrischen Bewegung des antreibenden Zahnrades (21) ebenso wie die Kurvenscheibe (32). Die Kurvenbahn (31) in der Kurvenscheibe (32) ist so anzuordnen, daß das von der Schwinge (26) geführte abtreibende Zahnrad (22) im ständigen Eingriff mit dem antreibenden Zahnrad (21) trotz der Exzenterbewegung verbleibt. Auf diese Weise wird die Drehbewegung auf das Abtriebsrad (28) periodisch verzögert und gesteigert, was zur Folge hat, daß dem einzelnen Saugkörper (7) eine längere Zeit zum Ansaugen des jeweils vorderen Zuschnittes (5) des Zuschnittstapels (2) verbleibt.

Im Beispiel der Fig. 6 und 7 ist eine Ausführung dargestellt, die das Ansaugen des einzelnen Zuschnittes (5) und das Abgeben dieses Zuschnittes (5) an den Förderer (17) (vgl. Fig. 1) erleichtert.

Wie bereits eingangs gesagt, ist der einzelne Saugkopf (7) an eine Welle (8) angeschlossen, die an einem Rotor (12) drehbar gelagert ist. Dieser Rotor besteht beim Ausführungsbeispiel der Fig. 6 aus den beiden Rotorscheiben (36,37), die miteinander eine Einheit bilden, aber die Führung der Saugleitung (35) radial, tangential und wieder radial zu den einzelnen Rotorscheiben (36,37) erlauben. Mit der Rotorscheibe (37) ist eine ortsfeste Scheibe (38) reibschlüssig verbunden, in deren der Rotorscheibe (37) zugekehrten Oberfläche Kanäle (39,40) gern. Fig. 7 eingearbeitet sind. Die Ansaugöffnung (43) der Saugleitungen (35) steht in wechselseitiger Beziehung zu den Kanälen (39,40). Mit dem Kanal (39) ist ein Anschluß (41) verbunden, welcher den Kanal (39) an eine Unterdruckquelle anschließt. Der Kanal (40) ist hingegen mit einem Anschluß (42) verbunden, der Zugang zur Umluft hat.

Wenn also die Ansaugöffnung (43) Kontakt mit dem Kanal (39) besitzt, entsteht im Saugkopf (7) ein Unterdruck zum Ansaugen des jeweils vorderen Zuschnittes (5). Gelangt jedoch die Ansaugöffnung (43) in den Bereich das Kanales (40), der mit der Umluft verbunden ist, dann entspannt sich schlagartig der Unterdruck in der Saugleitung (35) mit der Folge, daß der angesogene Zuschnitt (5) spontan abgegeben und auf den Förderer (17) abgelegt wird.

Es ist somit gegeben, die Lage des Kanales (4) an die Schwenklage des einzelnen Saugkopfes (7) in Bezug auf den Förderer (17) anzupassen und damit eine wirkungsvolle Übergabe des angesogenen Zuschnittes (5) zu erreichen.

## Patentansprüche

1. Rotierender Anleger für das Vereinzeln von Zuschnitten (1) aus einem Zuschnitt-Stapel, bei dem eine Reihe von Saugköpfen (7) im Zuge einer Rotationsbewegung gegen den jeweils vorderen Zuschnitt des Stapels angestellt und im weiteren Verlauf der Rotationsbewegung bis zu einem Förderer (17) zum Abtransport des Zuschnittes bewegt wird, wobei die Saugköpfe (7) über eine Welle (8) an einem Rotor (12) drehbar gelagert und mit einem Zahnrad (9) verbunden sind, das mit einem Zwischenrad (10) im Eingriff steht, welches mit einem ortsfesten Zahnrad (11) kämmt, und wobei der Rotor (12) aus wenigstens zwei im Abstand voneinander angeordneten Rotorscheiben (36, 37) besteht, zwischen denen sich die Wellen (8) erstrecken, dadurch gekennzeichnet, daß ein ständig miteinander im Eingriff stehendes Zahnradpaar (20) vorgesehen ist, dessen antreibendes Zahnrad (21) exzentrisch gelagert und dessen abtreibendes Zahnrad (22) an einer Schwinge (26) gelagert ist, wobei das abtreibende Zahnrad (22) mit einem in der Achse (27) der Schwinge gelagerten Abtriebsrad (28) kämmt und die Schwinge einer den dauernden Zahneingriff des Zahnradpaares (20) erzwingenden Kraft ausgesetzt ist.

2. Anleger nach Anspruch 1, dadurch gekennzeichnet, daß ein an der Schwinge (26) gelagertes Gleitteil (30) z.B. eine Kurvenrolle, in einer Kurvenbahn (31) einer Kurvenscheibe (32) geführt ist, die drehfest mit dem antreibenden Rad (21) des Zahnradpaares (20) verbunden ist.

3. Anleger nach Anspruch 1 oder 2, dadurch gekennzeichnet, daß an der Vorderseite des Zuschnitt-Stapels (2) stangenförmige Widerlager (18) für die Abstützung des jeweils vordersten Zuschnittes (5) hin- und herbewegbar geführt sind, wobei die Widerlager (18) derart steuerbar sind, daß sie beim Ansaugen des vordersten Zuschnittes nahe der Ansaugstelle und beim Abziehen dieses Zuschnittes in einer davon entfernten unteren Stellung stehen können.

4. Anleger nach einem der vorhergehenden Ansprüche, dadurch gekennzeichnet,, daß an jeder Reihe von Saugköpfen (7) eine Saugleitung (35) angeschlossen ist, die über eine Rotorscheibe (36, 37) gegen die Stirnfläche einer ortsfesten Scheibe (38) geführt ist, die im Reibschluß mit der Rotorscheibe (36, 37) steht, wobei in der ortsfesten Scheibe (38) längs einer Kreisbahn sich erstreckende begrenzte Kanäle (39, 40) im Bewegungsbereich der Ansaugöffnung (43) der Saugleitung (35) angeordnet sind, von denen mindestens ein Kanal (39) mit einer Unterdruckquelle und ein anderer Kanal (40) mit der Umluft in Verbindung steht.

## Claims

1. Rotary feeder for removing individual blanks (1) from a stack, which operates by positioning a row of suckers (7) against the blank at the front of the stack in the course of a rotary movement and then moving these suckers in a continuation of the rotary movement to a conveyor (17) for transporting the individual blanks away, the suckers (7) being connected to a swivelling shaft (8) incorporated in a rotor (12) as well as to a gear wheel (9) that meshes with an intermediate gear wheel (10) which meshes with a fixed gear wheel (11), and the rotor (12) consisting of at least two rotor discs (36, 37) located a distance apart, between which the shafts (8) extend, wherein a pair of gear wheels (20) that are constantly in mesh is provided, the driving gear wheel (21) being eccentrically pivoted and the driven gear wheel (22) being pivoted in a lever arm (26), while the driven gear wheel (22) meshes with a drive wheel (28) located on the lever arm shaft (27) and the lever arm is subject to a force that compels the pair of gear wheels (20) to remain in mesh.

2. Feeder according to claim 1, wherein a sliding element (30), e.g. a roller, that is pivoted on the lever arm (26), is provided in a track (31) of a disc (32) which is fixed to the driving wheel (21) of the pair of gear wheels (20).

3. Feeder according to claim 1 or 2, wherein bar- like supports (18) are included for the blank (5) at the front of the stack (2) of blanks, which can be moved to and fro along the stack in such a way that the supports (18) can be close to the suction point when the suckers are applied to the front blank and can be located a distance away in a lower position when this blank is removed.

4. Feeder according to one of the previous claims, wherein a suction supply line (35) is connected to each row of suckers (7) and leads via a rotor disc (36, 37) to the surface of a fixed disc (38), on which the rotor disc (36, 37) rests, channels (39, 40) of limited length, that extend along a circular, path in the area in which the suction opening (43) of the suction supply line (35) moves, being provided in the fixed disc (38), at least one of these channels (39) being connected to a vacuum source, while another one (40) is connected to the outside air.

## Revendications

1. Applicateur rotatif servant à séparer des pièces découpées (1) à partir d'une pile de pièces découpées, et dans lequel une série de têtes d'aspiration (7) sont appliquées, au cours d'un mouvement de rotation, contre la pièce découpée la plus avancée de la pile et sont déplacées, lors de la poursuite du mouvement de rotation, jusqu'à un convoyeur (17) servant à évacuer la pièce découpée, et dans lequel les têtes d'aspiration (7) sont montées de manière à pouvoir tourner, par l'intermédiaire d'un arbre (8) sur le rotor (12) et sont reliées à une roue dentée (9), qui engrène avec une roue intermédiaire (10) engrenant avec une roue dentée fixe (11), et dans lequel le rotor (12) est constitué par au moins deux disques (36, 37) distants l'un de l'autre et entre lesquels s'étendent les arbres (8), caractérisé par le fait qu'il est prévu un couple (20) de roues dentées qui engrènent entre elles en permanence et dont la roue dentée menante (21) est montée de façon excentrée tandis que la roue d'entrée menée (22) est montée sur un balancier (26), la roue dentée menée (22) engrenant avec une roue menée (28) montée sur l'axe (27) du balancier, ce dernier étant soumis à une force imposant un engrènement permanent des dents du couple de roues dentées (20).

2. Applicateur suivant la revendication 1, caractérisée par le fait qu'un élément glissant ou coulissant (30) monté sur le balancier (26), par exemple un galet de came, est guidé dans une voie courbe formant came (31) d'un disque à came (32) qui est relié en rotation avec la roue menante (21) du couple de roues dentées (20).

3. Applicateur suivant la revendication 1 ou 2, caractérisé par le fait que, sur le côté avant de la pile de pièces découpées (2), des contre-appuis (18) en forme de barres servant à soutenir la pièce découpée (5) la plus avancée, sont guidées de manière à être déplaçables en va-et-vient, les contre-appuis (18) pouvant être commandés de manière que, lors de l'aspiration de la pièce découpée la plus avancée, ils peuvent être situés à proximité du point d'aspiration et que lors du retrait de cette pièce découpée, ils peuvent être situés dans une position inférieure, éloignée du point d'aspiration.

4. Applicateur suivant l'une des revendications précédentes, caractérisé par le fait qu'à chaque série de têtes d'aspiration (4) est reliée un canal d'aspiration (35), qui traverse un disque (36, 37) du rotor pour aboutir contre la surface frontale d'un disque fixe (38), qui est relié, selon une liaison par frottement, au disque (36, 37) du rotor, des conduits limités (39, 40) qui s'étendent à l'intérieur du disque fixe (38) suivant une trajectoire circulaire, étant disposés dans la zone de déplacement de l'ouverture d'aspiration (43) du canal d'aspiration (35), au moins l'un (49) de ces conduits étant relié à une source de dépression, tandis que l'autre conduit (3) est relié à l'air environnant.
